# EUROPÄISCHE PATENTSCHRIFT

(11) **EP 0 013 039 B1**
(45) Veröffentlichungstag und Bekanntmachung des Hinweises auf die Patenterteilung: **28.10.1981**
(21) Anmeldenummer: 79200724.7
(22) Anmeldetag: 04.12.1979
(51) Int. Cl.: F27D 1/00

(54) **Vorrichtung zur Innenwandauskleidung von Industrieöfen**
Device for lining the inner walls of industrial furnaces
Dispositif pour le revêtement de la paroi interne de fours industriels

(30) Priorität: 28.12.1978 DE 2856441
(43) Veröffentlichungstag der Anmeldung: 09.07.1980
(73) Patentinhaber: Uhde GmbH, 44141 Dortmund (DE)
(72) Erfinder: Severin, Manfred, D-5840 Schwerte-Geisecke (DE); Marsch, Hans Dieter, Dipl.-Ing., D-4600 Dortmund (DE)
(74) Vertreter: Patentanwälte Meinke, Dabringhaus und Partner

## Beschreibung

Die Erfindung betrifft eine Vorrichtung zur Innenwandauskleidung von Industrieöfen mit einer Anzahl von Isolierblöcken, von denen jeder eine wellenförmig gefaltete, ggf. vernadelte Isoliermatte aus hochtemperaturfestem Material, insbesondere keramischem Fasermaterial, aufweist, in deren äusserem Faltenbereich Tragelemente angeordnet sind, welche mit auf der Aussenseite des Isolierblocks vorgesehenen Befestigungsmitteln zur gesonderten Befestigung jedes Isolierblocks an der Ofenwandung verbindbar sind.

Bei einer bekannten Vorrichtung dieser Art (DE-A 2 635 623) sind die Tragelemente von in mindestens zwei äussere Faltenenden eingebetteten Tragprofilen gebildet, wobei sich jeweils ein an diesen mittig befestigter Steg durch eine entsprechende Öffnung in der Isoliermatte zur Aussenseite des Isolierblocks erstreckt und dort eine Öffnung in einer quer zu den Fasern der Matte gerichteten Befestigungsschiene durchsetzt und durch anschliessendes Umbiegen in die Ebene der Befestigungsschiene mit dieser verbindbar ist. Die Befestigungsschiene selbst ist seitlich in ein mit der Ofenwandung verbindbares C-förmiges Halteelement einschiebbar, wobei durch eine Befestigungsöffnung in dem C-förmigen Halteelement eine Befestigungsschraube od.dgl. zur Verbindung mit der Ofenwandung einsetzbar ist. Ferner ist auch in der in das C-förmige Halteelement einschiebbaren Befestigungsschiene eine mit der Öffnung in dem C-förmigen Halteelement ausfluchtbare weitere Öffnung ausgebildet, die den Zugang zu den die Öffnung in dem C-förmigen Halteelement durchsetzenden Befestigungsmitteln ermöglicht, nachdem vorher eine entsprechende Öffnung in dem diesen Öffnungen gegenüberliegenden Bereich der Isoliermatte gebohrt worden ist. Aufgrund dieser Ausbildung ist es demnach beim Schadhaftwerden eines einzelnen Isolierblocks erforderlich, den Ofen stillzusetzen und abzukühlen, um dann vom Ofeninnenraum her die Befestigungsschrauben in der zuvor beschriebenen Weise durch die Isoliermatte hindurch lösen zu können, wobei man dann nach dem Entfernen eines lsolierblocks ggf. auch weitere lsolierblöcke durch seitliches Herausschieben der Befestigungsschienen aus den zugeordneten C-förmigen Halteelementen lösen und auswechseln kann.

Bei einer anderen bekannten Vorrichtung (DE-A 2 231 658) sind eine Anzahl von Faserplatten jeweils durch alle Platten durchsetzende, an den Enden rechtwinklig abgebogene Tragstangen miteinander verbunden, wobei die Tragstangen mittels diese umgreifender U-förmiger Befestigungselemente an einem Block aus feuerfestem Material befestigt sind, in dem eine zentrische Bohrung ausgebildet ist, in die, ebenfalls von der Innenseite des Isolierblocks her, ein metallischer Befestigungsbolzen einsetzbar und an einem Ende mittels eines Lichtbogenschweissgerätes mit einer metallischen Ofenwandung verbindbar und anschliessend das gegenüberliegende, mit Gewinde versehene Ende dieses Befestigungsbolzen mit dem Block aus feuerfestem Material mittels einer Beilagscheibe verbindbar ist. Auch diese bekannte Vorrichtung erfordert demnach beim Austausch eines einzelnen schadhaft gewordenen Isolierblocks eine Zugänglichkeit vom Ofeninnenraum her und dementsprechend ein vorheriges Stillsetzen und Abkühlen des ganzen Ofens.

Aufgabe der Erfindung ist die Schaffung einer Lösung, mittels welcher einzelne schadhaft gewordene Isolierblöcke ohne Betriebsunterbrechung des Ofens von aussen her leicht ausbaubar und durch einen neuen Isolierblock ersetzbar sind und gleichzeitig die einzelnen Isolierblocks in sich formbeständig und gut handhabbar sind.

Bei einer Vorrichtung der eingangs bezeichneten Art wird diese Aufgabe gemäss der Erfindung dadurch gelöst, dass zum Ausbau und/oder Ersetzen einzelner Isolierblöcke von aussen jeder Isolierblock an seiner Aussenseite eine Basisplatte mit mindestens zwei aneinander gegenüberliegenden Seiten befindlichen, nach auswärts gerichteten Stegen aufweist, derart, dass benachbarte Isolierblöcke mittels dieser Stege durchsetzender Befestigungsschrauben kassettenartig miteinander verbindbar sind, und dass die Basisplatte als Verbindungselement zwischen den Tragelementen für die gefaltete Isoliermatte und den Befestigungsmitteln dient.

Aufgrund dieser Ausbildung kann bei entsprechender Gestaltung der Ofenwandung, d. h. teilweiser Entfernbarkeit derselben derart, dass einzelne schadhaft gewordene Isolierblocks von aussen zugänglich sind, jeder Isolierblock für sich nach dem Lösen der die Stege der Basisplatten benachbarter lsolierblocks mitdurchsetzenden Befestigungsschrauben nach aussen herausgenommen und durch einen neuen Isolierblock ersetzt werden, ohne dass bei diesen Arbeiten der Ofen stillgesetzt zu werden braucht, da bei entsprechender Vorbereitung das Herausnehmen des schadhaften und Wiedereinsetzen des neuen Isolierblocks praktisch in wenigen Sekunden erfolgen kann. Hinzu kommt, dass sich durch die die Tragelemente für die Isoliermatte und die Befestigungsmittel zur Befestigung an der Ofenwandung miteinander verbindende Basisplatte insgesamt eine ausgezeichnete Formbeständigkeit eines jeden Isolierblocks, sowohl vor als auch bei der Montage, ergibt und die einstükkig mit der Basisplatte ausgebildeten Befestigungsstege vor allem auch im fertig montierten Zustand eine sehr sichere und exakt regelmässige Auskleidung gewährleisten.

Eine besonders vorteilhafte Ausbildung ergibt sich dabei, wenn die Befestigungsmittel von in der Basisplatte drehbar gelagerten Haken gebildet sind, die in an der Ofenwandung vorgesehene Haltemittel, insbesondere durchlaufende Haltestangen, einhängbar sind.

Um hierbei zu verhindern, dass - etwa bei im Ofen auftretenden Verpuffungen - ein unbeabsichtigtes Lösen einzelner Isolierblocks auftritt, empfiehlt es sich, jedem Befestigungshaken ein Arretierungselement zuzuordnen, wobei sich eine besonders einfache Ausführung ergibt, wenn man ein solches Arretierungselement als ein zwischen Haltemittel und benachbartem Basisplattensteg einschiebbares Sperrstück ausbildet, das nach dem Einhängen des zugeordneten Befestigungshakens eingeschoben und vor dem Aushaken wieder entfernt wird.

Weiterhin kann man als Tragelemente für die gefaltete Isoliermatte mindestens zwei alle Falten derselben durchsetzende, mit der Basisplatte verbindbare Tragstangen verwenden, derart, dass ein sicherer Halt aller Falten der Isoliermatte gewährleistet und insbesondere verhindert ist, dass die Endfalten von den Tragstangen abfallen können, wie dies bei den einfach an den Enden umgebogenen Tragstangen der Isolierblocks gemäss DE-A 2 231 658 vorkommen kann.

Ferner kann man zwischen gegeneinanderliegenden Basisplatten-Stegen benachbarter Isolierblöcke besonders einfach und sicher jeweils ein an sich bekanntes Dämpfungs- bzw. Ausgleichselement aus hochtemperaturfestem Material anordnen. Bei der bekannten Vorrichtung gemäss DE-A 2 231 658 sind derartige Dämpfungs- bzw. Ausgleichselemente einfach zwischen den einzelnen Isolierblöcken eingesetzt und folglich nicht sicher festgelegt, während aufgrund der erfindungsgemässen Ausbildung zwischen den gegeneinanderliegenden Basisplatten-Stegen benachbarter Isolierblöcke eine sichere Festklemmung und zusätzliche Sicherung durch die auch das betreffende Dämpfungs-und Ausgleichselement durchsetzenden Befestigungsschrauben in den betreffenden Basisplatten-Stegen gewährleistet ist.

Es empfiehlt sich, jede Isoliermatte im gefalteten Zustand mit deren Montage an der zugeordneten Basisplatte erleichternden Bändern zusammenzuhalten, wobei derartige Bänder aus nichthitzebeständigem Material bestehen können, da diese nach beendeter Montage ohne weiteres beim Ofenbetrieb abbrennen können.

Schliesslich kann man jede Isoliermatte aus mehreren Lagen bilden, die zum Ofeninneren hin abgestuft höhere Temperaturbeständigkeit aufweisen, um derart die Herstellung preiswerter zu machen, da naturgemäss die Kosten für Isoliermaterial entsprechend dessen Temperaturbeständigkeit ansteigen.

Die Erfindung ist nachstehend anhand der Zeichnung beispielsweise näher erläutert. Diese zeigt in
Fig. 1 eine Vorrichtung gemäss der Erfindung mit zwei aneinandergrenzenden Isolierblocks in perspektivischer Darstellung,
Fig. 2 einen in eine Ofenecke fertig eingesetzten Isolierblock in Seitenansicht und in
Fig. 3 eine perspektivisch-schematische Darstellung einer Vielzahl von fertig montierten Isolierblocks zur vollständigen Auskleidung einer Ofendecke gemäss der Erfindung.

Bei den in den Fig. 1 und 2 wiedergegebenen, jeweils insgesamt mit dem Bezugszeichen 1 versehenen Isolierblocks ist jeweils eine wellenförmig bzw. mäanderartig gefaltete Isoliermatte 2 aus mehreren Lagen temperaturfesten, keramischen Fasermaterials gebildet, wobei die einzelnen Lagen zum Ofeninneren hin, d.h. gemäss den Fig. 1 und 2, nach unten abgestuft höhere Temperaturbeständigkeit aufweisen.

Etwas unterhalb der äusseren Faltenden wird jede Isoliermatte 2 von zwei Tragstangen 3 durchsetzt, die mit Traglaschen 4 verschraubt oder in anderer Weise befestigt sind, welche ihrerseits mit einer vorzugsweise aus Stahlblech gebildeten Basisplatte 5 verbunden sind, welche an zwei einander gegenüberliegenden Seiten abgekantete, nach aussen gerichtete Stege 6 aufweist, in denen Befestigungsöffnungen 7 ausgebildet sind, die zur Verbindung benachbarter Isolierblöcke mittels dieser Öffnungen durchsetzender Befestigungsschrauben vorgesehen sind. Zwischen benachbarten Isolierblocks 1 ist dabei jeweils ein Dämpfungs- bzw. Ausgleichselement 8 angeordnet, das ebenfalls aus keramischem Fasermaterial besteht, vorzugsweise dem gleichen Fasermaterial wie die innere Lage jeder Isoliermatte 2.

Ferner sind in der Basisplatte 5 nach aussen gerichtete Aufhängehaken 9 drehbar gelagert. Wie Fig. 2 zeigt, dienen diese Aufhängehaken 9 zum Einhaken bzw. Einhängen an Haltestangen 10, die an U-förmigen Trägern 11 einer Ofendecke abgehängt sind, wobei zwischen den Trägern 11 lösbare Gitterroste 12 angeordnet sind.

Bei dem in Fig. 2 wiedergegebenen Einbaubeispiel ist jeweils eine Reihe von Isolierblöcken 1 in einer Gasse zwischen einer Reihe von schematisch angedeuteten Reaktionsrohren 13 sowie auf der anderen Seite angeordneten Brennern 14 angeordnet, wobei in dem in Fig. 2 wiedergegebenen eingehängten Zustand der Isolierblöcke 1 jedem Aufhängehaken 9 ein Sperrstück 15 zugeordnet ist, das zwischen Abkantsteg 6 und Haltestange 10 eingesetzt ist.

Wie Fig. 2 ferner zeigt, ist jede Isoliermatte 2 in gefaltetem Zustand zur Erleichterung der Montage von Papierbändern 16 zusammengehalten. die bei der ersten Inbetriebnahme wegbrennen.

Bei dem Ausführungsbeispiel gemäss Fig. 3 ist eine ganze Ofendecke durchgehend mit Isolierblocks 1a verkleidet, die den vorbeschriebenen Isoiierblocks 1 mit der Ausnahme entsprechen, dass jede Basisplatte 5a an allen vier Seiten mit hoehgekanteten Stegen 6a versehen ist, derart, dass eine zusammenhängende Kassettendecke gebildet ist, wobei jeweils benachbarte Stege 6a mittels deren Befestigungsöffnungen durchsetzender Befestigungsschrauben miteinander verbunden sind. Bei im Grundriss quadratischer Ausbildung der einzelnen Isolierblöcke ordnet man diese zweckmässig schachbrettartig an, d. h. der Faltenverlauf der Isoliermatten benachbarter Isolierblöcke ist jeweils senkrecht zueinander gerichtet, wie dies grundsätzlich bereits bei Isolierblocks der betreffenden Art bekannt ist (DE-A 2 231 658).

Wie die beschriebenen Ausführungsbeispiele zeigen, ist es aufgrund der erfindungsgemässen Ausbildung ohne weiteres möglich, nach Lösen der einem schadhaft gewordenen Isolierblock gegenüberliegenden Abdeckplatte 12 der Ofenwandung und nach Lösen der Befestigungsschrauben in den Stegen des betreffenden lsolierblocks und Entfernen der Sperrstücke 15 einen einzelnen Isolierblock zu entfernen und innerhalb weniger Sekunden durch einen neuen lsolierblock zu ersetzen, so dass der Ofenbetrieb ungestört weitergehen kann, worauf dann das Verbinden des betreffenden Isolierblocks mit den benachbarten Isolierblöcken und Wiederanbringen der Sperrstücke in Ruhe erfolgen kann.

Natürlich sind die beschriebenen Ausführungsbeispiele in vielfacher Weise abzuändern, ohne den Grundgedanken der Erfindung zu verlassen. So können insbesondere Isolierblöcke der beschriebenen Art auch zur Auskleidung von Seitenwandungen verwendet werden. Ferner können anstelle quadratischer Grundrissformen wabenförmige Sechsecke mit entsprechend sechs Randstegen oder andere regelmässig zusammensetzbare Polygonformen verwendet werden. Anstelle von durchgehenden Haltestangen für das Einhängen der an den Basisplatten befestigten Haken, können andere Aufhängeelemente, wie Einhängeösen od.dgl., an der betreffenden Ofenwandkostruktion vorgesehen sein. Auch könnte die Isoliermatte in anderer als der beschriebenen Weise an der Basisplatte befestigt sein, beispielsweise durch die bekannten, in einzelne äussere Faltenenden der Isoliermatte eingelegte Tragprofile gemäss DE-A 2 635 623 u.dgl. mehr.

## Patentansprüche

1. Vorrichtung zur Innenwandauskleidung von Industrieöfen mit einer Anzahl von Isolierblöcken, von denen jeder eine wellenförmig gefaltete, ggf. vernadelte Isoliermatte aus hochtemperaturfestem Material, insbesondere keramischem Fasermaterial, aufweist, in deren äusserem Faltenbereich Tragelemente angeordnet sind, welche mit auf der Aussenseite des Isolierblocks vorgesehenen Befestigungsmitteln zur gesonderten Befestigung jedes Isolierblocks an der Ofenwandung verbindbar sind, dadurch gekennzeichnet, dass zum Ausbau und/oder Ersetzen einzelner Isolierblöcke von aussen jeder Isolierblock (1) an seiner Aussenseite eine Basisplatte (5) mit mindestens zwei aneinander gegenüberliegenden Seiten befindlichen, nach auswärts gerichteten Stegen (6) aufweist, derart, dass benachbarte Isolierblöcke mittels dieser Stege durchsetzender Befestigungsschrauben kassettenartig miteinander verbindbar sind, und dass die Basisplatte (5) als Verbindungselement zwischen den Tragelementen (3) für die gefaltete Isoliermatte (2) und den Befestigungsmitteln (9) dient.

2. Vorrichtung nach Anspruch 1, dadurch gekennzeichnet, dass die Befestigungsmittel von in der Basisplatte (5) drehbar gelagerten Haken (9) gebildet sind, die in an der Ofenwandung (11, 12) vorgesehenen Haltemittel, insbesondere durchlaufende Haltestangen (10), einhängbar sind.

3. Vorrichtung nach Anspruch 2, dadurch gekennzeichnet, dass jedem Befestigungshaken (9) ein Arretierungselement (15) zugeordnet ist.

4. Vorrichtung nach Anspruch 2 und 3, dadurch gekennzeichnet, dass das Arretierungselement von einem zwischen Haltemittel (10) und benachbartem Basisplatten-Steg (6) einschiebbaren Sperrstück (15) gebildet ist.

5. Vorrichtung nach Anspruch 1 oder einem der folgenden, dadurch gekennzeichnet, dass die Tragelemente für die gefaltete Isoliermatte (2) von mindestens zwei alle Falten durchsetzenden, mit der Basisplatte (5) verbindbaren Tragstangen (3) gebildet sind.

6. Vorrichtung nach Anspruch 1 oder einem der folgenden, dadurch gekennzeichnet, dass zwischen gegeneinanderliegenden Basisplatten-Stegen (6) benachbarter Isolierblöcke (1) jeweils ein an sich bekanntes Dämpfungs- bzw. Ausgleichselement (8) aus hochtemperaturfestem Material angeordnet ist.

7. Vorrichtung nach Anspruch 1 oder einem der folgenden, dadurch gekennzeichnet, dass jede Isoliermatte (2) in gefaltetem Zustand mit deren Montage erleichternden Bändern (16) zusammengehalten ist.

8. Vorrichtung nach Anspruch 1 oder einem der folgenden, dadurch gekennzeichnet, dass jede Isoliermatte (2) aus mehreren Lagen besteht, die zum Ofeninneren hin abgestuft höhere Temperaturbeständigkeit aufweisen.

## Claims

1. Apparatus for lining the inner walls of industrial furnaces with a plurality of insulating blocks, each block comprising an insulating mat which is folded in corrugated manner and possibly stitched in this shape, the insulating mats being made of highly heatresistant material, especially ceramic fibrous material, with carrying elements arranged on the outside of the corrugations, the carrying elements being equipped on the outside of the insulating blocks with fixing means to allow each individual insulating block to be fixed to the furnace wall, characterized in that for removal and for replacing individual insulating blocks from outside a base plate (5) is provided on the outside of each insulating block (1), the base plate (5) having at least two webs (6) pointing outwards and located on opposite sides of the base plate, such as to allow adjacent insulating blocks to be connected in the manner of cassettes by means of fixing bolts passing through said webs, the base plate (5) serving as a connecting element between the carrying elements (3) for the folded insulating mat (2) and the fixing means (9).

2. Apparatus according to claim 1, characterized in that the fixing means comprise hooks (9) attached to the base plate (5) in a manner as to permit their rotation, said hooks (9) being capable of suspension from holding means provided in the furnace wall (11, 12), said holding means comprising holding bars (10).

3. Apparatus according to claim 2, characterized in that a retaining element (15) is allotted to each hook (9).

4. Apparatus according to claims 2 and 3, characterized in that the retaining element comprises a retainer (15) capable of being inserted between the holding means (10) and the web (6) of an adjacent base plate.

5. Apparatus according to any claim 1 through 4, characterized in that the carrying elements for the folded insulating mat (2) comprise at least two carrying bars (3) that penetrate all folds and which are joinable to the base plate (3).

6. Apparatus according to any claim 1 through 5, characterized in that a know damping or equalizing element (8) made of highly heat-resistant material is arranged between the adjoining base plate webs (6) of adjacent insulating blocks (1).

7. Apparatus according to any claim 1 through 6, characterized in that each insulating mat (2) is held together in folded state by means of bands (16) which facilitate assembly.

8. Apparatus according to any claim 1 through 7, characterized in that each insulating mat (2) consists of several layers, the layers having ascending heat resistances in the direction towards the inside of the furnace.

## Revendications

1. Dispositif pour le garnissage de la paroi intérieure de fours industriels au moyen d'un certain nombre de blocs isolants dont chacun comporte une natte isolante, pliée en accordéon, éventuellement cousue, constituée par un matériau réfractaire, notamment un matériau fibreux céramique, dans la région extérieure des plis de laquelle sont disposés des éléments de support qui peuvent être couplés avec des moyens de fixation prévus sur la face extérieure du bloc isolant pour la fixation distincte de chaque bloc isolant sur la paroi du four, caractérisé en ce que chaque bloc isolant (1) possède sur sa face extérieure une plaque de base (5) comportant au moins deux ailettes (6), dirigées vers l'extérieur, se trouvant sur des côtés opposés, de manière que des blocs isolants voisins puissent être réunis entre eux à la manière de caissons au moyen de vis de fixation traversant ces ailettes, et que !a plaque de base (5) sert d'élément de couplage entre le éléments de support (3) pour la natte isolante pliée (2) et les moyens de fixation (9).

2. Dispositif suivant la revendication 1, caractérisé en ce que les moyens de fixation sont formés par des crochets (9), montés de façon à pouvoir tourner dans la plaque de base (5), qui peuvent être accrochés dans des moyens de retenue prévus sur la paroi (11, 12) du four, notamment des tiges de retenue continues (10).

3. Dispositif suivant la revendication 2, caractérisé en ce qu'à chaque corchet de fixation (9) est associé un élément d'arrêt (15).

4. Dispositif suivant les revendications 2 et 3, caractérisé en ce que l'élément d'arrêt est formé par une pièce de blocage (13) pouvant être insérée entre les moyens de retenue (10) et une ailette (6) de la plaque de base voisine.

5. Dispositif suivant la revendication 1 ou l'une des suivantes, caractérisé en ce que les éléments de support pour la natte isotante ptiée (2) sont formés par au moins deux tiges de support (3) pouvant être couplées à la plaque de base (5) et traversant tous les plis.

6. Dispositif suivant la revendication 1 ou l'une des suivantes, caractérisé en ce qu'entre des ailettes (6) de plaques de base situées l'une à côté de l'autre de blocs isolants voisins (1) est respectivement disposé un élément d'amortissement ou respecitvement d'équilibrage (8) connu en soi en matériau réfractaire.

7. Dispositif suivant la revendication 1 ou l'une des suivantes, caractérisé en ce que chaque natte isolante (2) est maintenue dans l'état plié par des bandes (16) facilitant leur montage.

8. Dispositif suivant la revendication 1 ou l'une des suivantes, caractérisé en ce que chaque natte isolante (2) est constituée par plusieurs couches qui possèdent une constance thermique augmentant par paliers en direction de l'intérieur du four.
